# EUROPÄISCHE PATENTSCHRIFT

(11) **EP 0 235 134 B1**
(45) Veröffentlichungstag und Bekanntmachung des Hinweises auf die Patenterteilung: **08.02.1989**
(21) Anmeldenummer: 85905605.3
(22) Anmeldetag: 11.11.1985
(51) Int. Cl.: D01H 1/135

(54) **OFFENEND-SPINNVORRICHTUNG**
OPEN-END SPINNING DEVICE
DISPOSITIF DE FILATURE A FIBRES LIBEREES

(30) Priorität: 13.11.1984 DE 3441493
(43) Veröffentlichungstag der Anmeldung: 09.09.1987
(73) Patentinhaber: Schubert & Salzer Maschinenfabrik Aktiengesellschaft, 85055 Ingolstadt (DE)
(72) Erfinder: BILLNER, Werner, D-8070 Ingolstadt (DE)
(86) Internationale Anmeldenummer: DE8500447
(87) Internationale Veröffentlichungsnummer: WO8602955

(56) Entgegenhaltungen:
- EP-A- 0 062 404
- DE-A- 3 300 637
- DE-A- 3 308 250
- DE-A- 3 330 414
- FR-A- 2 252 424
- GB-A- 2 138 848

## Beschreibung

Die Erfindung betrifft eine Offenend-Spinnvorrichtung mit zwei gleichsinnig angetriebenen, einen Spinnzwickel bildenden Friktionswalzen, von denen die in den Spinnzwickel hineindrehende Friktionswalze als Saugwalze ausgebildet ist und bei der die in den Spinnzwickel zugeführten Fasern in einer Garnbildungszone zu einem Faden zusammengedreht werden.

Bei einer solchen Spinnvorrichtung weisen die Friktionswalzen jeweils Abschnitte auf, die mit Unterdruck beaufschlagt sind, damit die Fasern in den Zwickelbereich fliegen (D E- PS 24 49 583). Es genügt auch, nur eine der Friktionswalzen mit Unterdruck zu beaufschlagen (EP-OS 00 62 404). Um den Faserflug zu begünstigen, sind diese Abschnitte im Verhältnis zum Umfang der Friktionswalzen gross und in Umfangsrichtung auf der dem Spinnzwickel zugewandten Seite angeordnet. Durch die Grösse der Saugabschnitte ist der Luftverbrauch dieser Vorrichtungen gross. Ausserdem hat sich bei derartigen Spinnvorrichtungen als nachteilig erwiesen, dass bei hohen Spinngeschwindigkeiten die Qualität des Garnes stark abnimmt.

Aufgabe der vorliegenden Erfindung ist es, diese Nachteile zu vermeiden und eine Vorrichtung zu schaffen, mit der auch bei hohen Spinngeschwindigkeiten ein qualitativ gutes Garn gesponnen werden kann.

Die Aufgabe wird bei einer Vorrichtung gemäss Oberbegriff des Anspruches 1 erfindungsgemäss dadurch gelöst, dass die Mitte des Abschnittes in Umfangsrichtung entfernt von der Achsverbindungsebene der Friktionswalzen auf der dem Spinnzwickel abgewandten Seite liegt. Damit wird eine genügend grosse Saugzone für den er.. forderlichen Luftdurchsatz erreicht und trotzdem eine Konzentration auf die Garnbildungszone bewirkt. Es hat sich gezeigt, dass die Drehungserteilung mit einer solchen Anordnung auch bei hohen Spinngeschwindigkeiten sehr günstig beeinflusst wird.

Der mit Unterdruck beaufschlagte Abschnitt kann äusserst schmal gehalten werden mit einer Breite zwischen 4 und 8 mm, vorzugsweise 6 mm, wodurch der Luftverbrauch äusserst gering ist. Günstig für den Fasertransport wirkt sich aus, wenn bei der in den Spinnzwickel hineindrehenden Friktionswalze sich an den Abschnitt ein Abschnitt niedrigen Unterdrucks für den Transport der Fasern in die Garnbildungszone anschliesst.

Ein Ausführungsbeispiel der Erfindung wird nachstehend anhand der Zeichnungen beschrieben. Es zeigen
Fig. 1 eine erfindungsgemässe Spinnvorrich- _{'}tung im Schnitt;
Fig. 2 den Spinnzwickelbereich mit einem Abschnitt erhöhten Unterdrucks.

Fig. 1 zeigt zwei Friktionswalzen 1 und 2, die parallel und eng nebeneinander angeordnet sind. Die Friktionswalzen 1 und 2 bilden einen Spinnzwickel 3, in welchem zugespeiste Fasern zu einem Garn gedreht werden. Hierzu werden die Friktionswalzen 1 und 2 in nicht näher dargestellter Weise gleichsinnig angetrieben.

Die in den Spinnzwickel 3 hineindrehende Friktionswalze 1 hat eine perforierte Mantelfläche 10 und ist mit einem an eine Saugvorrichtung (nicht gezeigt) angeschlossenen Saugeinsatz 11 versehen. Der Saugeinsatz 11 hat im Bereich des Spinnzwickels 3 einen sich in Längsrichtung des Spinnzwickels 3 erstreckenden Schlitz 12, durch den hindurch eine Saugluftströmung erzeugt wird. Die aus dem Spinnzwickel 3 herausdrehende Friktionswalze 2 ist nicht perforiert und nicht besaugt. Der Unterdruckbereich der in den Spinnzwickel 3 hineindrehenden Friktionswalze 1 reicht von einer Begrenzungswand 15 bis in den Spinnzwickel 3 und endet dort an einer Begrenzungswand 14. Die Begrenzungswand 15 ist in Drehrichtung der Friktionswalze 1 vor einer Sammelrille 4 angeordnet, die im folgenden noch näher beschrieben wird.

Der Unterdruckbereich der Friktionswalze 1 ist durch eine Trennwand 13 in zwei Abschnitte I und II mit unterschiedlicher Saugwirkung unterteilt, wobei zweckmässig der den Schlitz 12 bildende Abschnitt I im Garnbildungsbereich höheren Unterdruck aufweist. Der Unterdruck im Abschnitt 11 soll lediglich sicherstellen, dass die Fasern während ihres Transportes zum Spinnzwickel 3 sicher auf der Friktionswalze 1 festgehalten werden, und wird entsprechend niedrig bemessen. Dagegen muss der Unterdruck im Abschnitt I so hoch sein, dass ein ordnungsgemässes Spinnen gewährleistet ist. Dabei hat sich gezeigt, dass bei entsprechend bemessenem Unterdruck im Garnbildungsbereich G besonders gute Spinnergebnisse in bezug auf die Garnfestigkeit dann erreicht werden, wenn der den Schlitz 12 bildende Abschnitt I in Umfangsrichtung eine Breite a zwischen 4 und 8 mm, vorzugsweise eine Breite a von 6 mm hat. Sofern die Friktionswalze 2 ebenfalls als Saugwalze ausgebildet wird, so gilt dies auch für den dem Abschnitt I gegenüberliegenden Schlitz der Friktionswalze 2. Bei Versuchen hat sich eine Erhöhung der Garnfestigkeit ergeben, wenn gemäss Fig. 2 die Mitte des Abschnittes I etwa 1 mm entfernt von der Achsverbindungsebene A in Richtung auf die dem Spinnzwickel 3 abgewandte Seite verlagert ist. Dies ist in Fig. 2 durch die unterbrochene Linie angedeutet.

Die oben bereits erwähnte Sammelrille 4, vor welcher der Unterdruckbereich des Abschnittes 11 beginnt, wird durch die Mantelfläche 10 der in den Spinnzwickel 3 hineindrehenden Friktionswalze 1 und einer bewegten Führungsfläche 50 gebildet. Diese Führungsfläche 50 ist die Oberfläche eines endlosen Bandes 5 und reicht bis in den Spinnzwickel 3. Das endlose Band 5 ist über Umlenkrollen 51, 52 und 53 geführt und wird durch mindestens eine Andrückrolle 54 gegen die Mantelfläche 10 der Friktionswalze 1 gedrückt, so dass die Führungsfläche 50 am Grund der Sammelrille 4 an der Friktionswalze 1 aufliegt. Der Anlagedruck der Andrückrolle 54 wird durch eine Feder verstärkt, so dass das Band 5 sicher vön der Friktionswalze 1 angetrieben wird, wobei die Oberflächengeschwindigkeit der Führungsfläche 50 in der Sammelrille 4 gleichgerichtet ist mit der Oberflächengeschwindigkeit der Friktionswalze 1.

Das zu verspinnende Fasermaterial wird in üblicher Weise als Faserband einer Auflösevorrichtung (nicht gezeigt) zugeführt, die es in Einzelfasern auflöst. Die Einzelfasern werden durch einen Faserkanal (nicht gezeigt) hindurch vorzugsweise in Längsrichtung der Sammelrille 4 in diese gespeist, wo sie gesammelt und zu einer Faserformation zusammengefasst werden. Die durch den Saugluftstrom auf der Mantelfläche 10 der Friktionswalze 1 festgehaltene Faserformation erhält beim Verlassen der Sammelrille 4 durch die auf der Mantelfläche 10 aufliegende bewegte Führungsfläche 50 einen stärkeren Zusammenhalt und eine zwangsläufige Führung bis in den Spinnzwickel 3. Auf diese Weise gelangt eine vordublierte, gleichmässige Faserformation in den Spinnzwickel 3, wodurch die Garnqualität verbessert wird.

## Patentansprüche

1. Offenend-Spinnvorrichtung mit zwei gleichsinnig angetriebenen und einen Spinnzwickel bildenden Friktionswalzen, von denen wenigstens eine im Spinnzwickel im Bereich einer Garnbildungszone einen mit Unterdruck beaufschlagten Abschnitt aufweist, dessen Breite in Umfangsrichtung sich von der Garnbildungszone bis über die Achsverbindungsebene der Friktionswalzen hinaus auf die dem Spinnzwickel abgewandte Seite erstreckt, dadurch gekennzeichnet, dass die Mitte des Abschnittes (I) in Umfangsrichtung entfernt von der Achsverbindungsebene (A) der Friktionswalzen (1, 2) auf der dem Spinnzwickel (3) abgewandten Seite liegt.

2. Offenend-Spinnvorrichtung nach Anspruch 1, dadurch gekennzeichnet, dass die Breite (a) des Abschnittes (I) zwischen 4 und 8 mm beträgt.

3. Vorrichtung nach den Ansprüchen 1 und 2, dadurch gekennzeichnet, dass die Breite (a) des Abschnitts (I) 6 mm beträgt.

4. Vorrichtung nach den Ansprüchen 1 bis 3, dadurch gekennzeichnet, dass die in den Spinnzwickel hineindrehende Friktionswalze (1) den mit Unterdruck beaufschlagten Abschnitt (I) aufweist, während die herausdrehende Friktionswalze (2) unbesaugt ist.

5. Vorrichtung nach einem oder mehreren der Ansprüche 1 bis 4, dadurch gekennzeichnet, dass bei der in den Spinnzwickel (3) hineindrehenden Friktionswalze (1) sich an den Abschnitt (I) ein Abschnitt (11) niedrigen Unterdrucks für den Transport der Fasern in die Garnbildungszone anschliesst.

## Claims

1. Open-end spinning device having two friction rollers driven in the same direction and forming a spinning zone, of which at least one has, in the spinning zone in the region of a yarn-forming zone, a section acted upon by negative pressure, the width of which section in the peripheral direction extends from the yarn-forming zone to beyond the axis-connecting plane of the friction rollers on the side remote from the spinning zone, characterised in that the centre of the section (I) in the peripheral direction lies at a distance from the axis-connecting plane (A) of the friction rollers (1, 2) on the side remote from the spinning zone (3).

2. Open-end spinning device according to Claim 1, characterised in that the width (a) of the section (I) is between 4 and 8 mm.

3. Device according to Claims 1 and 2, characterised in that the width (a) of the section (I) is 6 mm.

4. Device according to Claims 1 to 3, characterised in that the friction roller (1 ) turning into the spinning zone has the section (I) acted upon by a negative pressure, while the friction roller (2) turning out of the spinning zone is not acted upon by suction.

5. Device according to one or more of Claims 1 to 4, characterised in that, in the case of the friction roller (1) turning into the spinning zone (3), the section (I) is adjoined by a section (II) of lower negative pressure for transportation of the fibres into the yarn-forming zone.

## Revendications

1. Dispositif de filature à fibres libérées, comportant deux cylindres de friction qui sont entraînés dans le même sens, qui forment un rétrécissement en forme de coin et dont l'un au moins comporte, dans ce rétrécissement et à hauteur d'une zone de formation de fil, un secteur qui est soumis à une dépression et dont la largeur s'étend, dans le sens périphérique, de cette zone de formation du fil jusqu'au côté opposé au rétrécissement, du plan passant par les axes des cylindres, dispositif caractérisé en ce que le milieu du secteur (I) se trouve, du côté opposé au rétrécissement (3), à une certaine distance du plan (A) passant par les axes des cylindres (1, 2).

2. Dispositif de filature selon la revendication 1, caractérisé en ce que la largeur (a) du secteur (I) est comprise entre 4 et 8 mm.

3. Dispositif de filature selon la revendication 2, caractérisé en ce que la largeur (a) du secteur (I) est égale à 6 mm.

4. Dispositif de filature selon les revendications 1 à 3, caractérisé en ce que c'est le cylindre de friction (1 ), qui pénètre en tournant dans le rétrécissement (3), qui comporte le secteur (I) soumis à une dépression, tandis que le cylindre (2), qui sort en tournant de ce rétrécissement, n'est pas soumis à dépression.

5. Dispositif de filature selon l'une ou plusieurs des revendications 1 à 4, caractérisé en ce qu'un secteur (II), soumis à une dépression plus faible et destiné à transporter les fibres dans la zone de formation du fil, fait suite au secteur (I) du cylindre (1 ) qui pénètre en tournant dans le rétrécissement (3) de filature.
